# EUROPÄISCHE PATENTSCHRIFT

(11) **EP 0 554 419 B1**
(45) Veröffentlichungstag und Bekanntmachung des Hinweises auf die Patenterteilung: **11.10.1995**
(21) Anmeldenummer: 92916581.9
(22) Anmeldetag: 29.07.1992
(51) Int. Cl.: F02M 55/02, F02M 61/14, F02M 69/46

(54) **BRENNSTOFFVERTEILER**
FUEL DISTRIBUTOR
DISTRIBUTEUR DE CARBURANT

(30) Priorität: 24.08.1991 DE 4128086
(43) Veröffentlichungstag der Anmeldung: 11.08.1993
(73) Patentinhaber: ROBERT BOSCH GMBH, 70442 Stuttgart (DE)
(72) Erfinder: HAFNER, Udo, D-7140 Ludwigsburg (DE)
(86) Internationale Anmeldenummer: DE9200619
(87) Internationale Veröffentlichungsnummer: WO9304276

(56) Entgegenhaltungen:
- WO-A-90/13741
- DE-A- 3 326 408
- US-A- 4 836 246
- PATENT ABSTRACTS OF JAPAN vol. 13, no. 214 (M-827)(3562) 18. Mai 1989 & JP-A-132 065 (HITACHI LTD.) 2. Februar 1989

## Beschreibung

### Stand der Technik

Die Erfindung geht aus von einem Brennstoffverteiler nach der Gattung des Anspruchs 1 bzw. 2. Aus der DE 37 30 571 Al ist bereits ein Brennstoffverteiler für eine Brennkraftmaschine bekannt, der zur Brennstoffversorgung mehrerer Brennstoffeinspritzventile dient, eine der Zahl der Brennstoffeinspritzventile entsprechende Anzahl von durchgehenden Ventilaufnahmen in einem Ventilträger aufweist, in die die elektromagnetisch betätigbaren Brennstoffeinspritzventile axial einsetzbar sind, und eine zu den Ventilaufnahmen hin offene Versorgungsleitung hat.

Die Brennstoffeinspritzventile werden an dem Ventilträger mit einer Kontaktleiste fixiert, die haubenförmig den aus der Ventilaufnahme vorstehenden Teil der Einspritzventile übergreift und mit Rastnasen in entsprechende Rastausnehmungen im Ventilträger einhakt. Durch diese gleichzeitig der elektrischen Kontaktierung der Einspritzventile dienende Kontaktleiste sind die Einspritzventile in axialer und Umfangsrichtung fixiert.

Toleranzprobleme zwischen elektrischen Steckstiften am Einspritzventil und elektrischen Steckstiftaufnahmen in der Kontaktleiste können jedoch gewisse Verdrehungen der Einspritzventile bei der Montage bewirken, wodurch die Einspritzventile ihre vorgegebene Ausrichtung in den Ventilaufnahmen nicht einhalten und somit ihre Strahlausrichtung unerwunscht verändert wird.

Ferner kann es bei einem Heißstart einer mit einem derartigen Brennstoffverteiler ausgestatteten Brennkraftmaschine durch die Bildung von Brennstoffdampfblasen zu Startschwierigkeiten der Brennkraftmaschine kommen, wenn in den ersten Sekunden nach dem Start mit Dampfblasen versetzter Brennstoff abgespritzt wird. Die Brennstoffdampfblasen entstehen durch die starke Wärmeeinwirkung der im Betrieb aufgeheizten Brennkraftmaschine auf die Brennstoff führendes Einrichtungen. Ursache für die Startschwierigkeiten ist die starke Abmagerung und damit die Zündunwilligkeit des gebildeten Brennstoff-Luft-Gemisches.

Bekannt ist ebenfalls ein Brennstoffverteiler nach der WO-A-90/13741, bei dem in einer Ausführungsform ein Rohr als Brennstoffversorgungskanal dient, das von einem Außenrohr umgeben ist, wobei das stromabwärtige Ende des Brennstoffversorgungskanals mit dem zwischen dem Brennstoffversorgungskanal und dem Außenrohr gebildeten Ringkanal in Verbindung steht, so daß über den Ringkanal Brennstoff in Form einer Zwangsströmung entgegen der Strömungsrichtung im Brennstoffversorgungskanal strömt und dabei in seitlich an dem Außenrohr angebrachten Ventilaufnahmen durch Strömungsblenden umgelenkt wird. Im Abstellfall durch die Motorwärme im Brennstoffverteiler gebildete Dampfblasen werden bei einem Heißstart im Ringquerschnitt durch den über den Brennstoffversorgungskanal zuströmenden neuen Brennstoff zwangsweise von Ventilaufnahme zur nächsten Ventilaufnahme gespült und können dabei in unerwünschter Weise auch in die Brennstoffeinspritzventile gelangen und abgespritzt werden.

### Vorteile der Erfindung

Der erfindungsgemäße Brennstoffverteiler mit den kennzeichnenden Merkmalen des Anspruches 1 bzw. 2 hat demgegenüber den Vorteil, daß auch in den ersten Sekunden nach einem Heißstart der Brennkraftmaschine durch die Bildung eines ausreichenden Reservoirs mit dampfblasenfreiem Brennstoff das Abspritzen dampfblasenfreien Brennstoffs durch die Brennstoffeinspritzventile gewährleistet ist. Das so gebildete Brennstoff-Luft-Gemisch weist eine gute Zündfähigkeit auf.

Bei einem aus einem einzigen Strömungskanal bestehenden Brennstoffverteiler wird durch eine allseitige Umströmung der Ventilaufnahme eine gute Kühlung erreicht und eine Dampfblasenbildung vermieden.

Das dampfblasenfreie Brennstoffvolumen innerhalb der Ventilaufnahme muß vor einer Vermischung mit dampfblasendurchsetztem Brennstoff geschützt werden, was durch eine Anordnung wenigstens einer Brennstoffzulaufbohrung auf einer der Strömungsrichtung nicht entgegengerichteten, beispielsweise auf einer zur Strömungsrichtung senkrechten oder einer der Strömungsrichtung abgewandten Seite der Ventilaufnahme erreicht wird.

Der erfindungsgemäße Brennstoffverteiler mit den kennzeichnenden Merkmalen des Anspruches 2 hat den Vorteil, daß er auf einfache und kostengünstige Art und Weise herstellbar ist und ein großes dampfblasenfreies Brennstoffvolumen ermöglicht. Ferner wird der in dem äußeren Ringspalt befindliche Brennstoff durch den durch den Brennstoffversorgungskanal 2 stömenden Brennstoff gekühlt, wodurch eine Dampfblasenbildung im äußeren Ringspalt verhindert wird.

Durch die in den Unteransprüchen aufgeführten Maßnahmen sind vorteilhafte Weiterbildungen und Verbesserungen des im Anspruch 1 bzw. 2 angegebenen Brennstoffverteilers möglich. Vorteilhaft ist eine Befestigung des Brennstoffeinspritzventils an der Ventilaufnahme des Brennstoffverteilers mittels einer eine besonders kostengünstige Befestigungsmöglichkeit darstellende Klemmschelle. Durch eine Befestigung des Brennstoffeinspritzventils am Brennstoffverteiler mittels eines Bajonettverschlusses wird eine schnelle Montage und eine Fixierung in einer genau vorgegebenen Drehlage ermöglicht.

### Zeichnung

Ausführungsbeispiele der Erfindung sind in der Zeichnung vereinfacht dargestellt und in der nachfolgenden Beschreibung näher erläutert. Es zeigen Figur 1 einen Ausschnitt eines erfindungsgemäßen Brennstoffverteilers gemäß eines ersten Ausführungsbeispiels, Figur 2 eine Draufsicht auf den Brennstoffverteiler, Figur 3 einen Ausschnitt eines zweites Ausführungsbeispiel eines erfindungsgemäßen Brennstoffverteilers, Figur 4 eine Draufsicht auf den Brennstoffverteiler und Figur 5 ein als Bajonettschloß ausgebildetes Blechteil.

### Beschreibung der Ausführungsbeispiele

Die in der Zeichnung nur ausschnittsweise als Beispiel dargestellten Brennstoffverteiler für Brennstoffeinspritzanlagen von gemischverdichtenden fremdgezündeten Brennkraftmaschinen sind mit 1 bezeichnet und an eine nicht näher dargestellte Brennstoffversorgungsleitung angeschlossen.

Ein rohrförmiger, beipielsweise einen rechteckigen Querschnitt aufweisender Brennstoffversorgungskanal 2 des Brennstoffverteilers 1 von Figur 1 und 2 mit einem Strömungsquerschnitt 16 dient zur Brennstoffversorgung mindestens zweier Brennstoffeinspritzventil 3 zu deren Aufnahme der Brennstoffversorgungskanal 2 entlang einer Verteilerlängsachse 6 eine der Zahl der Brennstoffeinspritzventile 3 entsprechende Anzahl von durch den Brennstoffversorgungskanal 2 hin durchgehenden, gestuften Ventilaufnahmen 4 mit je einer Ventilaufnahmeöffnung 5 aufweist, in die die Brennstoffeinspritzventile 3 so eingesetzt werden können, daß die Wandungen der Ventilaufnahmen 4 die Brennstoffeinspritzventile 3 in Richtung einer Aufnahmelängsachse 7 zumindest teilweise mit radialem Abstand umgeben.

Der Brennstoffverteiler 1 ist z.B. so an einem Saugrohr 8 einer Brennkraftmaschine angeordnet, daß die in den Brennstoffverteiler 1 eingesetzten Brennstoffeinspritzventile 3 den Brennstoff in Saugrohrkanäle 9 des Saugrohres 8 abgeben, beispielsweise unmittelbar vor nicht dargestellte Einlaßventile der Brennkraftmaschine.

Die Befestigung des Brennstoffverteilers 1, z.B. am Saugrohr 8, erfolgt beispielsweise durch mindestens eine abgesetzte, rohrförmige Schraubenaufnahmen 12, die den Brennstoffversorgungskanal 2 in zwei koaxialen Bohrungen 74, 75 durchdringt und in diesen z.B. durch Löten oder Schweißen dicht eingesetzt ist. Die Schraubenaufnahme 12 weist eine ersten zylindrischen Abschnitt 77 auf, an den sich auf der dem Saugrohr 8 zugewandeten Seite ein zweiter zylindrischer Abschnitt 78 geringeren Durchmessers anschließt. An dem dem Saugrohr 8 abgewandten Ende des ersten zylindrischen Abschnittes 74 ist ein sich radial nach außen erstreckender Absatz 76 ausgebildet, der sich an der Außenseite der Wandung des Brennstoffversorgungskanals 2 abstützt und die axiale Lage der Schraubenaufnahme 12 fixiert. In die Schraubenaufnahme 12 wird eine entsprechende Schraube 14 eingesetzt, die mit einem Gewinde 18, das z.B. in dem Saugrohr 8 vorgesehen ist, zusammenwirkt.

Die in den Figuren 1, 2, 3 und 4 beispielsweise dargestellten Brennstoffeinspritzventile 3 haben an einem Anschlußende 10 einen elektrischen Anschlußstecker 11 mit z.B. zwei elektrischen Kontaktelementen 13 und an ihrem Umfang beispielsweise zwei Brennstoffzufuhröffnungen 15. Der Brennstoff wird aus einer dem Anschlußende 10 abgewandten Abspritzöffnung 17 des jeweiligen Brennstoffeinspritzventils 3 bei dessen Betätigung abgegeben.

Zur elektrischen Kontaktierung der Brennstoffeinspritzventile 3 an deren elektrischen Kontaktelementen 13 dient beispielsweise ein nicht näher dargestellter, bekannter Kontaktierungsstecker.

An dem Umfang jedes Brennstoffeinspritzventils 3 ist oberhalb der Brennstoffzufuhröffnungen 15, dem Anschlußende 10 zugewandt, eine erste Ringnut 21 und unterhalb der Brennstoffzufuhröffnungen 15 der Abspritzöffnung 17 zugewandt eine zweite Ringnut 23 vorgesehen. In der ersten Ringnut 21 ist ein erstes Dichtelement 25, z.B. ein O-Ring, und in der zweiten Ringnut 23 ein zweites Dichtelement 27, z.B. ein O-Ring, angeordnet. Die Dichtelemente 25, 27 stellen eine Abdichtung zwischen dem Umfang des Brennstoffeinspritzventils 3 und der Wandung der Ventilaufnahme 4 her, so daß verhindert wird, daß der den Brennstoffzufuhröffnung 15 des Brennstoffeinspritzventils 3 zugeführte Brennstoff aus der Ventilaufnahme 4 an unerwünschte Stelle austritt.

In radialer Richtung zwischen der Wandung jeder Ventilaufnahme 4 und dem Umfang des jeweiligen Brennstoffeinspritzventils 3 ist ein das Brennstoffeinspritzventil 3 umgebendes Speichervolumen 47 gebildet, das sich in Richtung der Aufnahmelängsachse 7 von dem ersten Dichtring 25 bis zu dem zweiten Dichtring 27 erstreckt und mit dem Strömungsquerschnitt 16 des Brennstoffversorgungskanals 2 des Brennstoffverteilers 1 über wenigstens eine Brennstoffzulauföffnung 28 in Verbindung steht.

Das das Brennstoffeinspritzventil 3 umgebende Speichervolumen 47 wird im folgenden als Dicksaftspeicher 49 bezeichnet. Als "Dicksaft" bezeichnet der Fachmann den um die leichter flüchtigen Bestandteile, die als Dampfblasen ausgetreten sind, verminderten Brennstoff. Da dieser Dicksaft-Brennstoff einen erhöhten Siedepunkt aufweist, neigt er weniger zur Dampfblasenbildung als Brennstoff normaler Konsistenz. Erst dadurch ist eine exakte Zumessung der Brennstoffmenge in flüssiger Form beim Heißstart möglich, da Dampfblasen die Zumessung nicht mehr beeinflussen.

Die Funktion des Dicksaftspeichers 49 ist wie folgt: Nach Abstellen einer mit dem erfindungsgemäßen Brennstoffverteiler 1 ausgerüsteten, heißgefahrenen Brennkraftmaschine kommt es an der Oberfläche des Brennstoffeinspritzventiles 3 und des Brennstoffverteilers 1 zu einer starken Wärmeeinwirkung auf den nun bewegungslos im Dicksaftspeicher 49 befindlichen Brennstoff, da die kühlende Wirkung der den Motorraum durchströmenden Luft, des in der Brennkraftmaschine umgewälzten Kühlwassers und des während des Betriebes den Brennstoffverteiler 1 spülenden frischen Brennstoffes fehlt. Die Folge ist eine Erwärmung des im Dicksaftspeicher 49 befindlichen Brennstoffes und ein Ausdampfen der leichter flüchtigen Brennstoffbestandteile. Diese Dampfblasenbildung wird durch den nach Abstellen der Brennkraftmaschine langsam abfallenden Brennstoffdruck noch verstärkt. Einige Zeit nach dem Abstellen der heißgefahrenen Brennkraftmaschine sind alle leichter flüchtigen Brennstoffbestandteile innerhalb des Dicksaftspeichers 49 verdampft, zurück bleibt der Dicksaft. Kommt es nun zu einem Heißstart der Brennkraftmaschine, so wird für die ersten Sekunden nach dem Start eben dieser flüssige Dicksaft durch das Brennstoffeinspritzventil 3 abgespritzt. Dadurch ist die Zündwilligkeit des aufbereiteten Brennstoff-Luft-Gemisches auch bei einem Heißstart gewährleistet. Ein sinnvoller Übergang von der Einspritzung von Dicksaft zur Einspritzung von kühlem, frischem Brennstoff läßt sich durch eine angepaßte Wahl der Größe des Dicksaftspeichers 49 erreichen, also durch eine Wahl der Größe des Speichervolumes 47.

Eine Vermischung des Dicksaftes im Speichervolumen 47 mit dampfblasenangereichertem Brennstoff muß verhindert werden, da ansonsten der vorteilhafte Effekt des Dicksaftspeichers 49 verloren geht. Dies wird bei dem erfindungsgemäßen Brennstoffverteiler durch die Brennstoffzulauföffnung(en) 28 erreicht, durch welche im wesentlichen nur soviel Brennstoff in den Dicksaftspeicher 49 gelangen kann, wie das Einspritzventil 3 abspritzt. Vorteilhafterweise ist die Brennstoffzulauföffnung 28 nicht auf der in der Zeichnung durch einen Pfeil dargestellten Strömungsrichtung des Brennstoffs zugewandten Seite der Ventilaufnahme 4 angeordnet, sondern auf einer zur Strömungsrichtung senkrechten oder der Strömungsrichtung abgewandten Seite, z.B. derart, daß der Normalenvektor der Brennstoffzulauföffnung parallel zur Strömungsrichtung liegt.

Die Ventilaufnahme 4 wird besonders kostengünstig durch tiefziehen eines Blechrohlings gefertigt, während der Brennstoffversorgungskanal 2 aus einem als handelsübliches Profilhalbzeug erhältlichen Rohr mit z.B. rechteckigem Querschnitt gefertigt ist.

Die Ventilaufnahmen 4 weisen an dem dem Saugrohr 8 abgewandten Ende je einen in Richtung des Anschlußendes 10 des Einspritzventils 3 offenen Kragen 51 auf, der aus einem sich radial erstreckenden Teil 53 und einem sich daran anschließenden zylindrischen Teil 54 besteht. An den sich radial erstreckenden Teil 53 des Kragens 51 schließt sich in Richtung der Abspritzöffnung 17 des eingesetzten Einspritzventils 3 ein erster zylindrischer Abschnitt 65 an, der von einem, einen geringeren Durchmesser als den ersten Abschnitt 65 aufweisenden zweiten zylindrischen Abschnitt 66 durch einen Absatz 67 getrennt ist, der an der Innenseite der Wandung des Brennstoffversorgungskanals 2 anliegt und die Ventilaufnahme 4 in ihrer axialen Lage fixiert. Die Ventilaufnahme 4 ist in zwei koaxiale Bohrungen 68, 69 deren Durchmesser den Außendurchmessern der zylindrischen Abschnitte 65, 66 entsprechen, in den Brennstoffversorgungskanal 2 eingesetzt und z.B. durch Löten oder Schweißen dicht mit diesem verbunden. Eine Abdichtung zu dem Saugrohr 8 erfolgt mit einem Dichtelement 73, beispielsweise einem Gummiformteil.

Ein zweites erfindungsgemäßes Ausführungsbeispiel ist in Figur 3 und 4 der Zeichnung dargestellt, wobei die gegenüber dem Ausführungsbeispiel nach Figur 1 und 2 gleichwirkenden und gleichbleibenden Bauteile durch gleiche Bezugszeichen gekennzeichnet sind.

Der Brennstoffversorgungskanal 2 wird durch ein Außenrohr 22, z.B. mit kreisförmigen Querschnitt, mit Abstand umgeben, so daß zwischen dem Außenrohr 22 und dem Brennstoffversorgungskanal 2 ein Ringquerschnitt 31 gebildet ist. Der Ringguerschnitt 31 steht mit dem durch den Umfang des Brennstoffeinspritzventils 3 und der jeweiligen Wandung der Ventilaufnahme 4 begrenzten Speichervolumen 47 durch z.B. eine im Außenrohr 22 angeordnete Öffnung 37 und wenigstens eine sich mit der Öffnung 37 überschneidende Brennstoffzulauföffnung 28 der Ventilaufnahme 4 in Verbindung.

Durch zwei, jeweils im Bereich eines Endes 41 des Brennstoffverteilers 1 liegende, sich radial über den Umfang erstreckende Wulste 34, z.B. Sicken, die durch Innenrollen in den Brennstoffversorgungskanal 2 eingearbeitet sind und vor der Montage einen größeren Durchmesser als den Innendurchmesser des Außenrohres 1 aufweisender wird der Brennstoffversorgungskanal 2 durch einen Preßsitz in seiner Position in dem Außenrohr 22 gehalten und z.B. durch Löten abgedichtet. Möglich ist auch eine gegensätzliche Anordnung, bei der die Wulste am Außenrohr angeordnet sind.

Der Ringquerschnitt 31 dient zur Bildung eines dampfblasenfreien Brennstoffreservoirs. Durch mindestens eine durch die Wandung des Brennstoffversorgungskanal 2 hindurchgehende Verbindungsöffnung 39 steht der Strömungsquerschnitt 16 mit dem Ringquerschnitt 31 in Verbindung. Der den Brennstoffverteiler 1 spülende Hauptstrom des Brennstoffs durchspült zur Kühlung der Brennstoffeinspritzventile 3 und des Brennstoffverteilers 1 den Strömungsquerschnitt 16 und strömt an dem Ringquerschnitt 31 nur durch die Wandung des Brennstoffversorgungskanals 2 getrennt vorbei. Nur ein geringer Teil des durch den Strömungsquerschnitt 16 strömenden Brennstoffs gelangt durch die wenigstens eine Verbindungsöffnung 39 in den Ringquerschnitt 31 und ersetzt den aus diesem durch die Brennstoffeinspritzventile 3 abgegebenen Brennstoff. Die Verbindungsöffnung 39 kann in der Mitte, aber auch an anderer Stelle des Brennstoffversorgungskanals 2 liegen.

Zusätzlich sind im Bereich an beiden Enden 41 des Brennstoffversorgungskanals 2 Verbindungsöffnungen 44 vorgesehen, die eine Verbindung zwischen dem Ringquerschnitt 31 und dem Strömungsquerschnitt 16 herstellen und zur Entlüftung des als Brennstoffreservoir dienenden Ringquerschnitts 31 dienen. Über die Entlüftungsöffnungen 44 kann nicht nur ein Brennstoffwechsel zwischen dem Strömungsquerschnitt 16 und dem Ringquerschnitt 31 erfolgen, sondern es können auch Dampfblasen vom Ringouerschnitt 31 in den Strömungsquerschnitt 16 übertreten.

Der als Brennstoffreservoir dienende Ringquerschnitt 31 und die einzelnen, das jeweilige Brennstoffeinspritzventil 3 umgebenden Speichervolumen 47 bilden gemeinsam den Dicksaftspeicher 49, in dem sich der nach dem Abstellen der mit dem erfindungsgemäßen Brennstoffverteiler 1 ausgerüsteten heißen Brennkraftmaschine dampffreie, also flüssige Brennstoff ansammeln kann und der einen problemlosen Heißstart der Brennkraftmaschine ermöglicht. Das durch den Ringquerschnitt 31 gebildete Brennstoffreservoir des Dicksaftvolumens 49 wird durch den den Strömungsquerschnitt 16 des Brennstoffverteilers 1 durchspülenden Brennstoff aufgrund der großen Oberfläche des den Strömungsquerschnitt 15 und den Ringquerschnitt 31 trennenden Brennstoffversorgungskanals 2 besonders gut gekühlt.

Die Verbindung der Einspritzventile 3 mit der Ventilaufnahme 4 wird in beiden Ausführungsbeispielen entweder durch eine Bajonettverbindung oder eine Schellenverbindung hergestellt.

Zur Ausbildung einer Schellenverbindung, wie in Figur 1 und 2 der Zeichnung dargestellt, greift ein oberhalb der Ringnut 21 am Brennstoffeinspritzventil 3 ausgebildeter Flansch 50, dessen Durchmesser dem Innendurchmesser des zylindrischen Teils 54 des Kragens 51 entspricht und dessen Stärke geringfügig größer als die axiale Erstreckung des zylindrischen Teils 54 des Kragens 51 ist, so daß der Flansch 50 in Richtung des Saugrohres 8 entlang der Äufnahmelängsachse 7 in den Kragen 51 einführbar ist.

Der Flansch 50 und der Kragen 51 werden durch eine Schelle 52 mit U-förmigen Profil umfaßt. Der Abstand der in Richtung der Aufnahmelängsachse 7 zeigenden beiden Schenkel 79, 80 der Schelle 52 ist so bemessen, daß der eine Schenkel 79 auf dem Flansch 50 des Einspritzventils 3 anliegt während der andere Schenkel 80 an dem sich radial erstreckenden Teil 53 des Kragens 51 anliegt, wodurch der Flansch 50 und somit das Einspritzventils 3 fest in dem Kragen 51 der Ventilaufnahme 4 eingespannt und in seiner axialen wie auch Verdrehlage fixiert ist. Der Umfang der Schelle 52 ist über eine Schraube 81 einstellbar. Zur Montage wird der Umfang der Schelle 52 derart vergrößert, daß sie über den Kragen 51 der Ventilaufnahme 4 geführt werden kann. Zur Befestigung des Einspritzventils 3 in der Ventilaufnahme 4 wird der Umfang der Schelle 52 durch drehen der Schraube 81 verkleinert, bis sie fest an dem Kragen 51 und dem Flansch 50 anliegt.

Zur Befestigung des Einspritzventils 3 in der Ventilaufnahme 4 mit einer Bajonettverbindung, wie in Figur 3 und 4 der Zeichnung dargestellt, ist an dem dem Anschlußende 10 des Brennstoffeinspritzventils 3 zugewandten Ende der Ventilaufnahme 4 ein diese umgebendes Bajonettschloß 55 vorgesehen, das in Figur 5 der Zeichnung deutlicher dargestellt und in den Kragen 51 der Ventilaufnahme 4 eingepaßt und, z.B. durch Löten, fest mit diesem verbunden ist, so daß ein zur Aufnahmelängsachse 7 hin offener Ringraum 62 gebildet wird. Das Brennstoffeinspritzventil 3 weist oberhalb der Ringnut 21 einen als Bajonettriegel 57 ausgebildeten Stirnflansch 63 auf, der aus zwei diametral gegenüberliegenden Riegellappen 56 bestehet, die axial durch zwei Aussparungen 59 in den Ringraum 62 einführbar sind. Der Bajonettriegel 57 bildet zusammen mit dem Bajonettschloß 55 einen Bajonettverschluß 58.

An die zwei Aussparungen 59 schließen sich in Umfangsrichtung zwei Übergreifungsabschnitte 60 an, die nach Drehung des mit seinen Riegellappen 56 in die Aussparungen 59 eingesetzen Bajonettriegels 57 die Riegellappen 56 übergreifen. Am Ende der Übergreifungsabschnitte 60 befindet sich jeweils ein Anschlag 61 für die Riegellappen 56. Die Anschläge 61 legen die Drehstellung des Brennstoffeinspritzventils 3 in der Ventilaufnahme 4 und damit die Einspritzrichtung des Brennstoffeinspritzventils 3 fest und werden durch Umbiegen entsprechender Ausschnitte aus dem sich radial erstreckenden Teil 82 senkrecht zu diesem in der dem Anschlußende 10 abgewandten Richtung hergestellt. Die in Umfangsrichtung der Riegellappen 56 gemessene Breite der Riegellappen 56 ist im Hinblick auf die Lage der Anschläge 61 so bemessen, daß beim Anliegen der Riegellappen 56 an den Anschlägen 61 die Riegellappen 56 vollständig von den Übergreifungsabschnitten 60 überdeckt werden.

Die Verwendung der erfindungsgemäßen, leicht herstellbaren Brennstoffverteiler 1 bei einer Brennkraftmaschine ermöglicht durch die Bildung eines Brennstoffreservoirs mit dampfblasenfreiem Brennstoff in den ersten Sekunden nach einem Heißstart der Brennkraftmaschine das Abspritzen dampfblasenfreiem Brennstoff, wodurch die Heißstarteigenschaften deutlich verbessert werden. Die Fixierung des Brennstoffeinspritzventils 3 an dem Brennstoffverteiler 1 mittels Bajonettverschluß 58 ermöglicht eine schnelle und lagesichere Montage.

## Patentansprüche

1. Brennstoffverteiler für Brennstoffeinspritzanlagen von Brennkraftmaschinen zur Brennstoffversorgung von zumindest zwei Brennstoffeinspritzventilen (3) mit einer der Zahl der Brennstoffeinspritzventile (3) entsprechenden Anzahl von gestuften Ventilaufnahmen (4) mit je einer Ventilaufnahmeöffnung (5), die mit einem Strömungsquerschnitt (16) eines Brennstoffversorgungskanals (2) über wenigstens je eine in der Ventilaufnahme (4) vorgesehene Brennstoffzulauföffnung (28) in Verbindung steht und in die Brennstoffeinspritzventile (3) so einsetzbar sind, daß die Ventilaufnahmen (4) die Brennstoffeinspritzventile (3) zumindest teilweise umgeben, dadurch gekennzeichnet, daß jede Ventilaufnahme (4) in einem den Brennstoffversorgungskanal (2) durchdringenden Abschnitt allseitig von durch den Strömungsquerschnitt (16) des Brennstoffversorgungskanals (2) durchfließenden Brennstoff umströmt wird und die wenigstens eine Brennstoffzulauföffnung (28) jeder Ventilaufnahme (4) an einer zur Strömungsrichtung senkrechten oder der Strömungsrichtung abgewandten Seite der Ventilaufnahme (4) angeordnet ist, wobei in radialer Richtung zwischen der Wandung jeder Ventilaufnahme (4) und dem Umfang des jeweiligen Brennstoffeinspritzventiles (3) ein Speichervolumen (47) gebildet wird.

2. Brennstoffverteiler für Brennstoffeinspritzanlagen von Brennkraftmaschinen zur Brennstoffversorgung von zumindest zwei Brennstoffeinspritzventilen (3), mit einer der Zahl der Brennstoffeinspritzventile (3) entsprechenden Anzahl von gestuften Ventilaufnahmen (4) mit je einer Ventilaufnahmeöffnung (5), die mit einem Strömungsquerschnitt (16) eines Brennstoffversorgungskanals (2) über mindestens je eine Brennstoffzulauföffnung (28) in Verbindung steht und in die die Brennstoffeinspritzventile (3) so einsetzbar sind, daß die Ventilaufnahmen (4) die Brennstoffeinspritzventile (3) zumindest teilweise umgeben, wobei der Brennstoffverteiler (1) ein einen als Rohr ausgebildeten Brennstoffversorgungskanal (2) mit Abstand umgebendes Außenrohr (22) aufweist, das einen zwischen dem Außenrohr (22) und dem Brennstoffversorgungskanal (2) gebildeten Ringquerschnitt (31) umgibt, der durch mindestens eine Verbindungsöffnung (37, 44) mit dem Strömungsquerschnitt (16) des Brennstoffversorgungskanals (2) verbunden ist und jede Ventilaufnahme (4) durch mindestens eine Brennstoffzulauföffnung (28) mit dem Ringquerschnitt (31) in Verbindung steht, dadurch gekennzeichnet, daß in radialer Richtung zwischen der Wandung jeder Ventilaufnahme (4) und dem Umfang des jeweiligen Brennstoffeinspritzventiles (3) ein Speichervolumen (47) sowie im Ringquerschnitt (31) ein Brennstoffreservoir gebildet wird und Speichervolumen (47) sowie Brennstoffreservoir als Dicksaftspeicher (49) dienen, in den der Brennstoff aus dem Brennstoffversorgungskanal (2) nur zum Ersatz des durch das jeweilige Brennstoffeinspritzventil (3) abgegebenen Brennstoffs strömt.

3. Brennstoffverteiler nach Anspruch 1, dadurch gekennzeichnet, daß der Brennstoffverteiler (1) mindestens eine durch den Brennstoffversorgungskanal (2) hindurchgehende, abgesetzte Schraubenaufnahme (12) aufweist.

4. Brennstoffverteiler nach einem der Ansprüche 1 bis 3, dadurch gekennzeichnet, daß ein Stirnflansch (63) des Brennstoffeinspritzventils (3) als Bajonettriegel (57) und ein Kragen (51) der Ventilaufnahme (4) als mit dem Bajonettriegel (57) korrespondierendes Bajonettschloß (55) eines Bajonettverschlusses (58) ausgebildet ist.

5. Brennstoffverteiler nach Anspruch 4, dadurch gekennzeichnet, daß im Bajonettschloß (55) mindestens ein Anschlag (61) für den Bajonettriegel (57) vorgesehen ist, der derart angeordnet ist, daß bei anliegendem Bajonettriegel (57) das Brennstoffeinspritzventil (3) eine vorbestimmte, die Einspritzrichtung festlegende Lage einnimmt.

6. Brennstoffverteiler nach einem der Ansprüche 1 bis 3, dadurch gekennzeichnet, daß die Ventilaufnahme (4) an einem einem Saugrohr (8) abgewandten Ende einen Kragen (51) aufweist, in den ein Flansch (50) des Brennstoffeinspritzventils (3) eingreift, und Flansch (50) und Kragen (51) durch eine Klemmschelle (52) mit U-förmigem Profil umgriffen werden.

## Claims

1. Fuel distributor for fuel injection systems of internal combustion engines for the fuel supply of at least two fuel injection valves (3), having a number, corresponding to the number of fuel injection valves (3), of stepped valve acceptance features (4), each valve acceptance feature (4) having a valve acceptance opening (5) which is in connection with a flow cross-section (16) of a fuel supply passage (2) via at least one fuel supply opening (28) provided in each valve acceptance feature (4) and into which valve acceptance openings (5) fuel injection valves (3) are insertable in such a way that the valve acceptance features (4) at least partially surround the fuel injection valves (3), characterised in that fuel flowing through the flow cross-section (16) of the fuel supply passage (2) flows around each valve acceptance feature (4) on all sides in a section penetrating the fuel supply passage (2) and the at least one fuel supply opening (28) of each valve acceptance feature (4) is arranged on a side of the valve acceptance feature (4) at right angles to the flow direction or facing away from the flow direction, a reservoir volume (47) being formed in the radial direction between the wall of each valve acceptance feature (4) and the circumference of the respective fuel injection valve (3).

2. Fuel distributor for fuel injection systems of internal combustion engines for the fuel supply of at least two fuel injection valves (3), having a number, corresponding to the number of fuel injection valves (3), of stepped valve acceptance features (4), each valve acceptance feature (4) having a valve acceptance opening (5) which is in connection with a flow cross-section (16) of a fuel supply passage (2) via at least one fuel supply opening (28) and into which valve acceptance openings (5) the fuel injection valves (3) are insertable in such a way that the valve acceptance features (4) at least partially surround the fuel injection valves (3), the fuel distributor (1) having an outer tube (22) which surrounds, at a distance, a fuel supply passage (2) configured as a tube and surrounds an annular cross-section (31) formed between the outer tube (22) and the fuel supply passage (2), the annular cross-section (31) being connected by at least one connecting opening (37, 44) to the flow cross-section (16) of the fuel supply passage (2) and each valve acceptance feature (4) being connected to the annular cross-section (31) by at least one fuel supply opening (28), characterised in that a reservoir volume (47) is formed in the radial direction between the wall of each valve acceptance feature (4) and the circumference of the respective fuel injection valve (3), and a fuel reservoir is formed in the annular cross-section (31), and the reservoir volume (47) and the fuel reservoir serve as a thick juice reservoir (49) into which the fuel from the fuel supply passage (2) flows only to replace the fuel ejected by the respective fuel injection valve (3).

3. Fuel distributor according to Claim 1, characterised in that the fuel distributor (1) has at least one stepped-down screw acceptance feature (12), which penetrates through the fuel supply passage (2).

4. Fuel distributor according to one of Claims 1 to 3, characterised in that an end flange (63) of the fuel injection valve (3) is configured as a bayonet insert (57) and a collar (51) of the valve acceptance feature (4) is configured as the bayonet socket (55), corresponding to the bayonet insert (57), of a bayonet fastening (58).

5. Fuel distributor according to Claim 4, characterised in that at least one stop (61) for the bayonet insert (57) is provided in the bayonet socket (55), which stop (61) is arranged in such a way that when the bayonet insert (57) is in contact with it, the fuel injection valve (3) takes up a predetermined position which determines the injection direction.

6. Fuel distributor according to one of Claims 1 to 3, characterised in that the valve acceptance feature (4) has a collar (51) on an end facing away from the induction pipe (8), a flange (50) of the fuel injection valve (3) engaging in this collar (51) and the flange (50) and the collar (51) being encompassed by a clip (52) of U-shaped profile.

## Revendications

1. Distributeur de carburant pour des installations d'injection de carburant dans des moteurs à combustion interne, pour alimenter en carburant au moins deux injecteurs de carburant (3), comprenant un nombre de logements d'injecteur (4) correspondant au nombre d'injecteurs (3), avec chaque fois un orifice de réception d'injecteur (5) qui communique avec une section d'écoulement (16) d'un canal d'alimentation en carburant (2) par au moins un orifice d'alimentation en carburant (28) prévu dans le logement d'injecteur (4) et qui peut y recevoir l'injecteur de carburant (3), les logements (4) entourant au moins partiellement les injecteurs de carburant (3), caractérisé en ce que chaque logement (4) est entouré de tous côtés par le carburant qui passe par la section d'écoulement (16) du canal d'alimentation en carburant (2), par un segment qui traverse le canal d'alimentation en carburant (2), et au moins un orifice d'alimentation en carburant (28) de chaque logement d'injecteur (4) est prévu sur un côté du logement (4) perpendiculaire à la direction d'écoulement ou opposé à la direction d'écoulement et, dans la direction radiale, entre la paroi de chaque logement d'injecteur (4) et la périphérie de l'injecteur respectif (3), on a un volume accumulateur (47).

2. Distributeur de carburant pour des installations d'injection de carburant de moteurs à combustion interne, pour l'alimentation d'au moins deux injecteurs de carburant (3), ayant un nombre de logements d'injection (4) correspondant au nombre d'injecteurs (3), chaque logement ayant un orifice (5) qui communique avec une section d'écoulement (16) d'un canal d'alimentation en carburant (2) par au moins un orifice d'alimentation en carburant (28), et ce logement peut recevoir un injecteur (3), les logements (4) entourant au moins partiellement les injecteurs (3), le distributeur de carburant (1) ayant un canal d'alimentation en carburant (2) réalisé par un tube avec un tube extérieur (22) entourant le précédent à une certaine distance, et, entre le tube extérieur (22) et le canal d'alimentation en carburant (2), on a une section annulaire (31) reliée par au moins un orifice de liaison (37, 44) à la section d'écoulement (16) du canal d'alimentation en carburant (2), et chaque logement d'injecteur (4) communique par au moins un orifice d'alimentation en carburant (28) avec la section annulaire (31), caractérisé en ce que, dans la direction radiale, entre la paroi de chaque logement d'injecteur (4) et la périphérie de l'injecteur de carburant (3) respectif, il y a un volume accumulateur (47), et, dans la section annulaire (31), on forme un réservoir de carburant et le volume accumulateur (47) ainsi que le réservoir de carburant servent de réservoir à liquide épais (49) dans lequel passe le carburant venant du canal d'alimentation de carburant (2) pour remplacer seulement le carburant émis par l'injecteur (3) respectif.

3. Distributeur de carburant selon la revendication 1, caractérisé en ce que le distributeur (1) comporte au moins un logement à vis (12) décalé, qui traverse le réservoir d'alimentation en carburant (2).

4. Distributeur de carburant selon l'une des revendications 1 à 3, caractérisé par une surface frontale (63) de l'injecteur de carburant (3) réalisée sous forme de verrou baïonnette (57), et une collerette (51) du logement d'injecteur (4) est munie d'une serrure baïonnette (55) correspondant au verrou baïonnette (57) pour former une liaison baïonnette (58).

5. Distributeur de carburant selon la revendication 4, caractérisé en ce que la serrure baïonnette (55) comporte, pour le verrou baïonnette (57), au moins une butée (61), disposée de façon que lorsque le verrou baïonnette (57) est en butée, l'injecteur de carburant (3) occupe une position prédéterminée, fixe, dans l'installation d'injection.

6. Distributeur de carburant selon l'une des revendications 1 à 3, caractérisé en ce que le logement d'injecteur (4) comporte à son extrémité opposée à la tubulure d'aspiration (8), une collerette (51) dans laquelle vient prendre une bride (50) de l'injecteur de carburant (3), cette bride (50) et la collerette (51) étant entourées par un collier de serrage (52) à section en forme de U.
